# EUROPÄISCHE PATENTSCHRIFT

(11) **EP 1 236 853 B1**
(45) Veröffentlichungstag und Bekanntmachung des Hinweises auf die Patenterteilung: **28.04.2010**
(21) Anmeldenummer: 02004607.4
(22) Anmeldetag: 28.02.2002
(51) Int. Cl.: E05D 7/04

(54) **Scharnier mit Höheneinstellschraube**
Hinge with a height adjustment screw
Charnière avec vis de réglage en hauteur

(30) Priorität: 03.03.2001 DE 10110311
(43) Veröffentlichungstag der Anmeldung: 04.09.2002
(73) Patentinhaber: Grass GmbH, 6973 Höchst/Vlbg. (AT)
(72) Erfinder: Müller, Wolfgang, 6890 Lustenau (AT)
(74) Vertreter: Riebling, Peter

(56) Entgegenhaltungen:
- EP-A- 0 453 829
- EP-A- 0 790 378
- EP-A- 0 947 655
- EP-A- 1 061 221
- DE-A1- 19 920 137
- US-A- 5 737 804

## Beschreibung

Die Erfindung betrifft ein Scharnier mit Höheneinstellschraube, insbesondere für Möbelscharniere nach dem Oberbegriff des Patentanspruchs 1.

In der DE 199 20 137 A1 ist ein Möbelscharnier mit einem an einem Gelenktopf befestigten Scharnierarm oder Scharnierband gezeigt, wobei der Scharnierarm einstellbar über eine Stellplatte mit einer am Möbelkorpus befestigten Grundplatte verbindbar ist, und zur Festlegung der Verbindung eine Rastverbindung vorgesehen ist. Die Stellplatte ist als einstückiges, teilweise federndes Einrastteil ausgebildet, das einerseits mittels hakenförmigen Schenkeln an der Grundplatte einhängbar ist und andererseits Schenkel aufweist, die bei Druck auf die Stellplatte aufgrund einer durch geeignete Mittel erzwungenen Verschiebebewegung der Stellplatte relativ zur Grundplatte in zugeordnete Rastnasen der Grundplatte eingreifen, wobei der federnde Teil der Stellplatte die Verbindung gegen weiteres Verschieben sichert.

Hierbei ist bei der DE 199 20 137 A1 die Grundplatte zweiteilig ausgebildet, mit einem am Möbelkorpus befestigbaren Unterteil und einem mit dem Unterteil mittels einer Klemmschraube verspannbaren Oberteil, wobei die Stellplatte und das Oberteil bei Druck auf die Stellplatte aufgrund einer durch geeignete Mittel erzwungenen Verschiebebewegung der Stellplatte relativ zur Grundplatte an mindestens drei Einhängepunkten miteinander verbunden werden, und die Verbindung über ein an der Stellplatte angeordnetes Federelement gegen weiteres Verschieben gesichert wird. Die Höhenverstellung der Möbeltüre erfolgt durch Lösen der Klemmschraube zwischen Oberteil und Unterteil der Grundplatte, Verschieben des Oberteil auf dem Unterteil und wieder Feststellen der Klemmschraube.

Die oben beschriebene zweiteilige Montageplatte hat den Nachteil, dass bei Lösen der Klemmschraube sich die Scharnierverbindung zwischen Oberteil und Unterteil der Grundplatte derart löst, dass sich die Möbeltüre mit dem gesamten Scharnier, außer dem Unterteil der Grundplatte am Möbelkorpus, durch das Eigengewicht der Möbeltüre mit der Schwerkraftrichtung nach unten bewegt. Somit ist ein feinfühliges und genaues Verstellen des Scharniers in vertikaler Höhenrichtung nicht möglich, da die Höheneinstellung über ein nicht geführtes und durch Mittel gehaltenes Verschieben des Oberteils der Grundplatte auf dem Oberteil der Grundplatte erfolgt.

Bei Möbelscharnieren sind bereits eine Vielzahl von verschiedenen Verstellmöglichkeiten vorgesehen.

So besteht eine Verstellmöglichkeit in der Verstellung der Position des Scharnierarmes relativ zur Montageplatte in Richtung der Möbelfuge, d. h. eine Seitenverstellung der Möbeltür. Diese Verstellung wird durch die sogenannte Seitenverstellschraube erreicht, die in einem Gewinde des Scharnierarms lagert und mit ihrem Kopf in einer Aussparung der Montageplatte gehalten ist. Je nach Drehung der Schraube hebt sich der Scharnierarm mehr oder weniger von der Montageplatte ab, so dass sich eine seitliche Verstellung der Möbeltüre ergibt.

Eine weitere Verstellmöglichkeit betrifft die Tiefenverstellung des Scharnierarmes, durch welche der Abstand der Möbeltür zur Stirnseite des Möbels einstellbar ist, wie beispielsweise aus der DE 298 11 793 U1 bekannt ist. Die Tiefenverstellung erfolgt im allgemeinen mit einer Klemmschraube, durch welche der Scharnierarm auf der Montageplatte befestigt wird. Die Klemmschraube ragt durch ein Langloch im Scharnierarm, wobei die Tiefenstellung durch gleiten entlang des Langlochs erfolgt und der Tiefenverstellweg durch die Länge des Langlochs bestimmt wird.

Die bekannten Verstelleinrichtungen weisen jedoch erhebliche Nachteile auf.

Mit Bezug auf die Seitenverstellung der Türe wird der Scharnierarm durch Verdrehen der Seitenverstellschraube um eine imaginäre Achse verschwenkt, so dass die Verstellbewegung entlang eines Kreisbogens erfolgt. Dadurch verstellt sich nicht nur die seitliche Position der Türe, sondern auch in ungewollter Weise die Tiefenposition der Türe, so dass sich der Abstand der Türe von der Stirnkante des Möbel verändert.

Bei der Tiefeneinstellung besteht das Problem, dass die Tiefeneinstellschraube gelöst werden muss, um eine Verschiebung entlang des Langlochs zu ermöglichen. Eine feinfühlige Einstellung ist dadurch nicht möglich.

Ein Scharnier mit Ausgleichsfunktion bei der Seitenverstellung ist in der DE 299 14 473 U1 beschrieben. Es ist mindestens ein Schwenkhebel vorgesehen, der beim verdrehen der Seitenverstellschraube geschwenkt wird und an dem sich der Scharnierarm mittelbar oder unmittelbar abstützt, wobei der Scharnierarm beim Verdrehen der Fugenverstellschraube durch den mindestens einen Schwenkhebel parallel zur Grundplatte geführt ist. Die hier vorgestellte Konstruktion erscheint jedoch sehr aufwendig in der Herstellung.

Die nächstliegende Druckschrift EP-0453829 A1 offenbart bereits alle Merkmale des Oberbegriffs des unabhängigen Patentanspruchs 1.

Die dort offenbarte Höhenverstellschraube 33-35 (Fig. 2) ist zwar als Exzenterschraube ausgebildet, jedoch mit einem oberen Zylinder 34 mit Werkzeugschlitz 35 und einem unteren Zylinder 33, deren Zylinder-Längsachsen zueinander parallel und beabstandet voneinander sind, so dass die beiden Zylinder zueinander exzentrisch sind, und deren Zylindermäntel konstante Durchmesser bzw. Radien aufweisen. Durch Drehen des oberen Zylinders 35 wird die Zwischenplatte 3 relativ zur Grundplatte 1 verschoben, wie dies in Figur 1 mit der strichlierten Kontur des Scharniers dargestellt ist. Hierbei dreht die obere Zwischenplatte 3 relativ Grundplatte 1 um den Fixpunkt bei Pos. 26, wenn die Höhenverstellschraube 33-35 in der Ausnehmung 36 der oberen Zwischenplatte 3 gedreht wird. Damit ändert sich unerwünscht der Frontspalt zwischen Möbeltüre und Möbelkorpus. Auch kann damit nur ein begrenzter Vertikalhub der Zwischenplatte 3 relativ zur Grundplatte 1 und damit zwischen Möbeltüre und Möbelkorpus erfolgen.

Der vorliegenden Erfindung liegt daher die Aufgabe zugrunde eine Montageplatte für Möbelscharniere unter Vermeidung der oben angegebenen Nachteile derart weiterzubilden, dass eine geführte, einfache, rasche, präzise und leichtgängige Höhenverstellung des Scharniers bzw. der Möbeltüre zum Möbelkorpus auch bei schweren Möbeltüren ermöglicht wird.

Diese Aufgabe wird durch die technische Lehre des Patentanspruchs 1 gelöst.

Die Erfindung beruht darauf, dass die Höhenverstellschraube zwei Exzenter- oder Kurvenscheiben aufweist, welche jeweils mit einem zugehörigen Gleitnocken des Oberteils zusammenwirken.

Für die Seitenverstellung weist die Höhenverstellschraube also zwei Exzenter- oder Kurvenscheiben auf, wobei bei Verdrehung der Höhenverstellschraube eine Querverschiebung des Oberteils der Grundplatte zum feststehenden Unterteil der Grundplatte bewirkt wird.

Vorteil hierbei ist, dass kein selbsttätiges Verstellen des Scharniers möglich ist, da die Kurvenscheiben der erfindungsgemäßen klemmenden Höhenverstellschraube, welche die beiden Bauteile der Grundplatte Ober- und Unterteil miteinander verklemmt, selbsthemmend sind. Diese Höhenverstellung ist auch bei schweren Möbeltüren leichtgängig und einfach zu betätigen.

Die Höhenverstellschraube durchgreift jeweils eine entsprechende Bohrung des Ober- und Unterteils der Grundplatte und liegt mit seiner unteren Exzenter- oder Kurvenscheibe auf der Oberfläche des Oberteils der Grundplatte auf und wird vor dem Herausfallen durch einen Schraubenfuß gehindert, welcher bevorzugt mittels eines Taumelvorganges angebracht wurde. Vor der Montage ist die Höhenverstellschraube auf der dem Schraubenkopf entgegengesetzten Seite mit einem Bolzen versehen, welcher einen geringeren Durchmesser besitzt, wie die Bohrungen des Ober- und Unterteils der Grundplatte. Nach Einbringen dieses Bolzens der Höhenverstellschraube in beide deckungsgleichen Bohrungen des Ober- und Unterteils der Grundplatte wird dann der Bolzen von unten her vertaumelt, also als Art Nietkopf ausgebildet.

In anderen Ausführungen der Erfindung kann die Höhenverstellschraube auch an seinem bolzenseitigen Ende mit einem Gewinde versehen sein und unter dem Unterteil der Grundplatte mit einer z.B. selbstsichernden Mutter gesichert sein.

Auch sind Ausführungen mit Sicherungsringen oder Splinten vorgesehen, oder mit einer unteren Aufspreizung des bolzenseitigen Endes der Höhenverstellschraube zur Sicherung an der Unterseite des Unterteils der Grundplatte.

Dabei wirkt jede Exzenter- oder Kurvenscheibe mit einer Gleitnocke an dem Oberteil der Grundplatte zusammen, welche Gleitnocke bevorzugt innerhalb einer Aussparung angeordnet ist, in der auch die Exzenter- oder Kurvenscheibe und auch der Kopf der Höhenverstellschraube zum Schutz und zur Platzersparnis aufgenommen werden kann. Jede Gleitnocke umfasst eine Anschlagfläche für die Begrenzung des Verdrehwinkels der Höhenverstellschraube, welcher Verdrehwinkel typisch bei ca. 330° liegt. Weiterhin besitzt jede Gleitnocke eine radial engengesetzt zu den Gleitflächen der Exzenter- oder Kurvenscheibe gerichtete Gleitfläche. Es sind zwei derartige Gleitnocken vorhanden, welche etwa spiegelsymmetrisch zur Längsmittenachse der Grundplattenteile angeordnet sind, also zueinander um ca. 180° versetzt und spiegelverkehrt. Hierbei sind natürlich auch die Anschlagflächen zur Drehwinkelbegrenzung der Höhenverstellschraube entgegengesetzt gerichtet, also die eine für einen Anschlag im Uhrzeigersinn und die andere für einen Anschlag entgegen dem Uhrzeigersinn.

Die mit den Anschlagflächen und Gleitflächen dieser Nocken zusammenwirkenden Anschlagflächen und Gleitflächen der Exzenter- oder Kurvenscheiben sind entlang der Mantelfläche der Höhenverstellschraube angeordnet und im Querschnitt durch die Höhenverstellschraube als bevorzugt etwa teilsichelförmig anzusehen. Das erste Ende dieser Sichel ist dabei harmonisch radial sich vergrößernd ausgebildet, wohingegen das zweite Ende dieser Sichel abrupt vom maximalen Radius sich wieder auf einen kleineren Radius verkleinert, welcher z.B. so groß ist wie der Radius des ersten Endes der Sichel, also etwa dem Radius des bolzenförmigen Teiles der Höhenverstellschraube entspricht. Hierbei nimmt der im Radius vergrößerte Sichelteil z.B. etwa 180° ein, wobei auch andere Winkelgrade denkbar sind.

Die Nocken sind in verschiedenen Ebenen übereinander angeordnet und im Winkel zueinander versetzt oder zueinander zur Querachse der Höhenverstellschraube gespiegelt. Die zwei Nocken mit je 180° sind bevorzugt in zwei Ebenen angeordnet und während die erste Nocke bei einer Linksdrehung der Höhenverstellschraube einen auflaufenden Nocken besitzt, hat die andere Nocke einen ablaufenden Nocken, wobei die Anschlagflächen und Gleitflächen jedoch im gleichen Winkelbereich der Höhenverstellschraube vorgesehen sind.

Die Anschlagfläche der Nocken kann vom maximalen Radiusausschlag im Winkel von 90° direkt in radialer Richtung auf die Nennweite des Bolzenteils der.Höhenverstellschraube zurückgehen, oder aber im Winkel dazu, als z.B. im stumpfen oder spitzen Winkel, je nach Funktion, so dass bei einem stumpfen Winkel unter Umständen ein Durchdrehen der Höhenverstellschraube mit erhöhtem Kraftaufwand möglich wird, oder bei einem spitzen Winkel ein nahezu spielfreier Formschluss mit der entsprechenden Gegenfläche am Oberteil der Grundplatte möglich wird.

Die Höhenverstellschraube weist also zwei etwa gegenläufige, übereinanderliegende Kurvenscheiben auf. Durch die gegenläufigen Kurvenscheiben wird in etwa eine Verdopplung des Stellweges im Gegensatz zur Verwendung nur einer Kurvenscheibe erreicht.

Das Oberteil der Grundplatte weist eine Aussparung auf, in welcher Anlageflächen (Anschlag und Gleitflächen) für die beiden Kurvenscheiben in Form von Nocken ausgebildet sind.

Nachfolgend wird die Erfindung anhand eines Ausführungsbeispiels unter Bezugnahme auf mehrere Zeichnungen näher erläutert. Aus den Zeichnungen und deren Beschreibung gehen weitere Merkmale und Vorteile der Erfindung hervor.

Es zeigen:
- Figur 1:: die Draufsicht eines Ausführungsbeispiels des erfindungsgemäßen Möbelscharniers in zusammengebautem und aufmontiertem Zustand;
- Figur 2:: einen Schnitt durch die Unteransicht eines Ausführungsbeispiels des erfindungsgemäßen Möbelscharniers in zusammengebautem und aufmontiertem Zustand entlang der Linie I-I der Figur 1;
- Figur 3:: die Unteransicht der über die Höheneinstellschraube zusammengebauten Teile Stellplatte, sowie Grundplatte mit Ober- und Unterteil;
- Figur 4:: die Draufsicht nach Figur 3;
- Figur 5:: die Höheneinstellschraube in radialer Richtung;
- Figur 6:: die Höheneinstellschraube gemäß Figur 5 in axialer Richtung;
- Figur 7:: eine vergrößerte Darstellung der Draufsicht nach Figur 4 mit Höheneinstellschraube in Mittelstellung;
- Figur 8:: die Draufsicht nach Figur 7 mit Höheneinstellschraube in oberer Maximalstellung;
- Figur 9:: eine perspektivische Ansicht eines Schnittes entlang der Längsmittenachse der Figuren 3, 4, 7 und 8 mit nicht geschnittener Höheneinstellschraube;
- Figur 10:: eine Explosionsdarstellung der Figuren 3, 4, 7 und 8;
- Figur 11:: die Höheneinstellschraube in perspektivische Darstellung.

Figur 1 zeigt die Draufsicht eines Ausführungsbeispiels des erfindungsgemäßen Möbelscharniers in zusammengebautem und aufmontiertem Zustand, Figur 2 die Unteransicht hierzu im Längsschnitt. Diese beiden Figuren 1 und 2 dienen lediglich der Übersicht über den Einsatzort und Bauweise des Möbelscharniers.

Auf einer Möbeltüre 28 ist ein Scharniertopf 30 mittels entsprechender Befestigungsschrauben innerhalb einer Aussparung festgelegt. Dieser Scharniertopf 30 ist über ein herkömmliches Scharnierband 31 mit einem herkömmlichen Scharnierarm 32 verbunden, welcher über eine horizontale Verstellschraube 36 (Seitenverstellung) und einer Feststellschraube 37 mit der Stellplatte 27 verbunden ist. Die Stellplatte 27 mit Feder 33 und Handhabe 34 wiederum ist auf das Oberteil 3 der Grundplatte 1 aufgeklipst, wie bei der DE 199 20 137 A1 bereits gezeigt. Das Oberteil 3 ist nun über entsprechende Rastverbindungen (Figur 10) mit dem Unterteil 2 der Grundplatte 1 verbunden, welches Unterteil 2 auf dem Möbelkorpus 29 aufgeschraubt ist.

Die Stellplatte 27 besteht aus einem im wesentlichen U-förmig gebogenen, länglichen einstückigen Teil, vorzugsweise einem Metallteil. Aus der Stellplatte 27 ist einstückig ein Federbügel 33 ausgeformt, dessen Schenkel etwa im mittleren Bereich der Längsseiten der Stellplatte angreifen und sich nach hinten über das Ende der Stellplatte fortsetzen, wo sie durch eine Handhabe 34 verbunden werden, die das hintere Ende des Federbügels 33 ausbildet, um den Federbügel mit der Hand betätigen zu können.

Das Oberteil 3 weist an seinem hinteren Ende links und rechts jeweils Raststufen 35 auf, welche zur Einrastung der hinteren Abschnitte des Federbügels 33 dienen. Diese Raststufen 33 sind als Spielausgleich vorgesehen und gewährleisten ein spielfreies oder nahezu spielfreies Einrasten des Federbügels 33 am Oberteil 3.

Figur 10 zeigt in einer Explosionsdarstellung den Aufbau der Grundplatte 1 der Montageplatte, bestehend aus einem Unterteil 2, mit welchem ein Oberteil 3 verbunden wird. Das Unterteil 2 weist am vorderen Ende eine etwa 45° nach oben abgewinkelte Ausklinkung 4 auf und am hinteren Ende einen entsprechenden, etwa 45° abstehenden Zapfen 6. Der Ausklinkung 4 und dem Zapfen 6 sind entsprechende Schrägen 5, 8 des Oberteils 3 zugeordnet, wobei das Oberteil 3 so in das Unterteil 2 eingehängt wird, dass sich die Ausklinkung 4 und der Zapfen 6 an den zugeordneten Schrägen 5, 8 anlegen. Dabei greift der Zapfen 6 durch eine Öffnung 7 des Oberteils 3. Am Unterteil 2 ist mindestens eine Führungsnut 9 vorgesehen, in welche bei eingelegtem Oberteil 3 eine zugeordnete Führungsnocke 10 eingreift und so die Lage zwischen den Bauteilen 2,3 in Längsrichtung festlegt. Im vorliegenden Beispiel ist am Oberteil 3 eine zusätzliche Führungsnut 11 angeordnet, die mit einer entsprechenden Führungsnocke 12 des Unterteils 2 zusammenwirkt.

Das Unterteil selbst wird mittels Schrauben oder dergleichen, die in zugeordnete Bohrungen 18, 19 eingreifen, am Möbelkorpus befestigt.

Am Unterteil ist ferner eine Ausfallsicherung 13 in Form eines Lappens angeordnet, welcher nach der Montage des Oberteils 3 auf dem Unterteil 2 nach oben gedrückt wird und sich dabei an einer zugeordneten Fläche 14 des Oberteils anlegt, so dass eine Verschiebung zwischen Unterteil 2 und Oberteil 3 nicht mehr möglich ist. Diese Ausfallsicherung 13, 14 dient dazu, das Unterteil 2 und das Oberteil 3 miteinander verbunden zu halten, auch wenn die vorgesehene Höhenverstellschraube 15, die durch eine Öffnung 16 des Oberteils 3 in eine zugeordnete Bohrung 17 im Unterteil 2 eingreift und dort vertaumelt ist, defekt ist. Durch die Höhenverstellschraube 15 kann das Oberteil 3 kann in seitlicher Richtung auf dem Unterteil 2 bewegt werden und die Position wird durch die Selbsthemmung der Exzenter- oder Kurvenscheiben der Höhenverstellschraube 15 arretiert.

Weiterhin erkennt man ferner verschiedene Einhängemittel zur Befestigung der Stellplatte 27 auf der Grundplatte 1 bzw. dem Oberteil 3 der Grundplatte 1. Dazu weist das Oberteil 3 im vorderen Bereich seitliche Vertiefungen 21 auf, die, wie man im Zusammenhang mit Figur 5 erkennt, zum Einhängen von zugeordneten Einhängenocken 28 dienen. Die Einhängenocken 28 sind aus dem Material der Stellplatte 27 ausgeformt.

Die Figur 10 zeigt also eine Explosionsdarstellung der Einzelteile der Montageplatte, bestehend aus der Grundplatte 1, welche sich aus einem Unterteil 2 und einem Oberteil 3 zusammensetzt, der Höhenverstellschraube 15 zur Festlegung der seitlichen Position der Verbindung zwischen Unterteil 2 und Oberteil 3 sowie der hier nicht dargestellten Stellplatte 27, die auf dem Oberteil 3 der Grundplatte 1 eingehängt und verrastet wird.

Figur 9 zeigt wie Figur 10 den Aufbau der Grundplatte 1 der Montageplatte, bestehend aus einem Unterteil 2, mit welchem ein Oberteil 3 verbunden wird, jedoch im Längsschnitt und in zusammengebautem Zustand. Man erkennt die Ausfallsicherung 13, die nach der Montage des Oberteils 3 auf dem Unterteil 2 in Pfeilrichtung 20 nach oben verbogen wird, so dass sich der Lappen 13 an der zugeordneten Fläche 14 des Oberteils anlegt.

Figur 3 zeigt gemäß Figur 9 ebenfalls den Aufbau der Grundplatte 1 der Montageplatte, jedoch die nicht geschnittene Unteransicht.

Die Figuren 4, 7 und 8 zeigen eine Draufsicht auf die zusammengebaute Grundplatte 1, wobei die Darstellungen der Figuren 4 und 7 identisch sind, jedoch Figur 7 eine Vergrößerung darstellt und das Oberteil 3 zum Unterteil 2 in einer Mittenposition zeigt. Die beiden Längsmittenachsen des Oberteils 3 und des Unterteils 2 überdecken sich also in der Draufsicht. Dies wird durch vertikale Verstellbewegungen 38, 39 mittels der Höhenverstellschraube 15 bewerkstelligt.

Figur 8 zeigt hingegen, dass durch Drehung der Höhenverstellschraube 15 im Uhrzeigersinn 51 nach rechts eine Höhendifferenz H durch eine vertikale Verstellbewegung 39 nach oben hin erreicht wurde, so dass das Oberteil 3 zum Unterteil 2 der Grundplatte 1 um den Betrag H nach oben hin versetzt ist. Dies entspricht einem Hub der Türe um diesen Betrag H, welcher typisch bei ca. +/-1.5 mm liegt.

In Figur 7 ist also die Mittelstellung zwischen dem Ober- und Unterteil der Grundplatte 1 dargestellt, was durch betätigen der Höhenverstellschraube 15 in Drehrichtung 51 und dazu entgegen erreicht werden kann. In der Mittelstellung liegen die Nocken 49, 50 mit ihren Gleitflächen 52, 53 im Anfangsbereich der zugeordneten Gleitflächen 45, 46 an. Durch Weiterdrehen der Höhenverstellschraube 15 in Drehrichtung 51 im Uhrzeigersinn bis zum Anschlag kommt dann gemäß Figur 8 die untere Anschlagfläche 48 der unteren Kurvenscheibe 44 in Anschlag mit der zugeordneten Anschlagfläche 55 des unteren Nockens 50. Die obere Kurvenscheibe 43 ist nun in der Stellung relativ zum oberen Nocken 49, dass die Gleitfläche 52 des oberen Nockens 49 im Bereich des Endes der Gleitfläche 45 der oberen Kurvenscheibe 43 zu liegen kommt, also im Bereich der Anschlagfläche 47 der oberen Kurvenscheibe 43.

Umgekehrt würde durch Weiterdrehen der Höhenverstellschraube 15 entgegen der Drehrichtung 51 entgegen dem Uhrzeigersinn bis zum Anschlag die obere Anschlagfläche 47 der oberen Kurvenscheibe 43 in Anschlag mit der zugeordneten Anschlagfläche 54 des oberen Nockens 49 kommen. Die untere Kurvenscheibe 44 wäre nun in der Stellung relativ zum unteren Nocken 50, dass die Gleitfläche 53 des unteren Nockens 50 im Bereich des Endes der Gleitfläche 46 der unteren Kurvenscheibe 44 zu liegen kommt, also im Bereich der Anschlagfläche 48 der unteren Kurvenscheibe 44.

Die Figuren 5, 6 und 11 zeigen nun die Höhenverstellschraube 15 in vertaumeltem und ausgebrautem Zustand, wobei Fig. 5 eine radiale, Figur 6 eine axiale Ansicht und Figur 11 eine perspektivische Ansicht vom Fuß her darstellt.

Die etwa stiftförmig ausgebildete Höhenverstellschraube 15 besitzt einen oberen Schraubenkopf 40, an welchen sich nach unten hin zwei Kurvenscheiben 43, 44, ein bolzenförmiges Teil 41 und der vertaumelte Schraubenfuß 42 anschließen. Im Urzustand vor der Montage sieht die Höhenverstellschraube 15 noch so aus wie in Figur 10 dargestellt, nämlich ohne Schraubenfuß 42, welcher erst nach dem Einbringen des bolzenförmigen Teils 41 durch die sich überdeckenden Bohrungen 16, 17 des Ober- und Unterteils der Grundplatte 1, von unten her vertaumelt wird und so seine Fußform gemäß Figur 5, 6, 9 und 11 erhält.

Die Kurvenscheiben 43, 44 sind wie in Figur 6 ersichtlich in den beiden gleichen Quadranten der Höhenverstellschraube 15 angeordnet, also im gleichen Halbkreis, jedoch sind sie gegenläufig zueinander. Wird also in Figur 6 die Höhenverstellschraube 15 in Drehrichtung 51 nach rechts gedreht, dann läuft die obere Kurvenscheibe 43 mit seiner oberen Gleitfläche 45 auf die Gleitfläche 52 der zugeordneten Nocke 49 des Oberteils 3 auf, wohingegen gleichzeitig die untere Kurvenscheibe 44 mit seiner unteren Gleitfläche 46 auf der Gleitfläche 53 des zugeordneten Nockens 50 des Oberteils 3 abläuft. Bei maximal möglicher Umdrehung in Drehrichtung 51 nach rechts schlägt dann die Höhenverstellschraube 15 mit der unteren Anschlagfläche 48 der unteren Kurvenscheibe 44 an der zugeordneten Anschlagfläche 55 des unteren Nockens 50 an. Analog dazu schlägt die Höhenverstellschraube 15 mit der oberen Anschlagfläche 47 der oberen Kurvenscheibe 43 an der zugeordneten Anschlagfläche 54 des obern Nockens 49 an, wenn die Höhenverstellschraube 15 maximal entgegen der Drehrichtung 51 gedreht wurde.

### Zeichnungslegende

- 1: Grundplatte
- 2: Unterteil
- 3: Oberteil
- 4: Ausklinkung
- 5: Schräge
- 6: Zapfen
- 7: Öffnung
- 8: Schräge
- 9: Führungsnut
- 10: Führungsnocke
- 11: Führungsnut
- 12: Führungsnocke
- 13: Ausfallsicherung
- 14: Fläche
- 15: Höhenverstellschraube
- 16: Bohrung
- 17: Bohrung
- 18: Bohrung
- 19: Bohrung
- 20: Pfeilrichtung
- 21: Vertiefung
- 22: Nocke
- 23: Schenkel
- 24: Absatz
- 25: Gleitfläche
- 26: Gleitfläche
- 27: Stellplatte
- 28: Möbeltüre
- 29: Möbelkorpus
- 30: Scharniertopf
- 31: Scharnierband
- 32: Scharnierarm
- 33: Federbügel
- 34: Handhabe
- 35: Raststufen
- 36: horizontale Verstellschraube
- 37: Feststellschraube für 32
- 38: vertikale Verstellbewegung nach unten
- 39: vertikale Verstellbewegung nach oben
- 40: Schraubenkopf mit Werkzeugaufnahme
- 41: Bolzen
- 42: Bolzenfuß
- 43: obere Kurvenscheibe
- 44: untere Kurvenscheibe
- 45: obere radial sich ändernde Gleitfläche
- 46: untere radial sich ändernde Gleitfläche
- 47: obere Drehbegrenzungs-Fläche
- 48: untere Drehbegrenzungs-Fläche
- 49: oberer Gleitnocken von 3
- 50: unterer Gleitnocken von 3
- 51: Drehrichtung
- 52: Gleitfläche von 49
- 53: Gleitfläche von 50
- 54: Anschlagfläche von 49
- 55: Anschlagfläche von 50

## Patentansprüche

1. Scharnier, insbesondere Möbelscharnier, mit einer an einem Möbelkorpus (29) befestigbaren Grundplatte (1), welche zweiteilig ausgebildet ist, mit einem am Möbelkorpus (29) befestigbaren Unterteil (2) und einem mit dem Unterteil verspannbaren Oberteil (3), wobei zur Festlegung und Höhenverstellung des Oberteils (3) auf dem Unterteil (2) eine Höhenverstellschraube (15) vorgesehen ist, welche eine Exzenter- oder Kurvenscheibe (43) mit winkelabhängiger, radial sich ändernder Gleitfläche (45) aufweist, welche mit einer Gleitfläche (52) eines zugehörigen Gleitnockens (49) des Oberteils (3) zusammenwirkt, **dadurch gekennzeichnet, dass** die Höhenverstellschraube (15) eine weitere Exzenter- oder Kurvenscheibe (44) aufweist, deren winkelabhängige, radial sich ändernde Gleitfläche (46) mit einer Gleitfläche (53) eines zugehörigen weiteren Gleitnockens (50) des Oberteils (3) zusammenwirkt, wobei die Gleitflächen (45, 46) der zwei Exzenter- oder Kurvenscheiben (43, 44) gegensinnig übereinander liegen.

2. Scharnier nach Anspruch 1, **dadurch gekennzeichnet, dass** die Höhenverstellschraube (15) weiterhin einen Schraubenkopf (40) mit Werkzeugaufnahme aufweist.

3. Scharnier nach Anspruch 1 oder 2, **dadurch gekennzeichnet, dass** die Höhenverstellschraube (15) weiterhin einen bolzenförmigen Teil (41) am entgegengesetzten freien Ende zum Schraubenkopf (40) aufweist.

4. Scharnier nach einem der Ansprüche 1 bis 3, **dadurch gekennzeichnet, dass** die Höhenverstellschraube (15) jeweils eine entsprechende Bohrung (16, 17) des Ober- (3) und Unterteils (2) der Grundplatte (1) durchgreift und vor dem Herausfallen durch einen Schraubenfuß (42) gehindert wird.

5. Scharnier nach Anspruch 4, **dadurch gekennzeichnet, dass** der Schraubenfuß (42) durch einen Taumelvorgang des Bolzens (41) hergestellt wird.

6. Scharnier nach einem der Ansprüche 1 bis 5, **dadurch gekennzeichnet, dass** jede Exzenter- oder Kurvenscheibe (43, 44) weiterhin eine Anschlagfläche (47, 48) aufweist, welche mit einer Anschlagfläche (54, 55) eines zugehörigen Gleitnockens (49, 50) des Oberteils (3) zusammenwirkt.

7. Scharnier nach einem der Ansprüche 1 bis 6, **dadurch gekennzeichnet, dass** der Radius der Gleitflächen (45, 46) der Exzenter- oder Kurvenscheiben (43, 44) entlang des Umfangs der Höhenverstellschraube (15) über einen Winkelbereich von ca. 180° kontinuierlich zu- bzw. abnimmt.

8. Scharnier nach einem der Ansprüche 6 oder 7, **dadurch gekennzeichnet, dass** die Anschlagflächen (47, 48) etwa radial zur Längsachse der Höhenverstellschraube (15) verlaufen.

9. Scharnier nach einem der Ansprüche 6 bis 8, **dadurch gekennzeichnet, dass** die Anschlagflächen (47, 48) im Bereich des maximalen Radius der Gleitflächen (45, 46) der Exzenter- oder Kurvenscheiben (43, 44) vorgesehen sind.

10. Scharnier nach einem der Ansprüche 1 bis 9, **dadurch gekennzeichnet, dass** die Radiusänderung der Gleitflächen (45, 46) der Exzenter- oder Kurvenscheiben (43, 44) im Bereich zwischen 0 und etwa dem Betrag des Radius des bolzenförmigen Teils (41) liegt.

11. Scharnier nach einem der Ansprüche 1 bis 10, **dadurch gekennzeichnet, dass** die Exzenter- oder Kurvenscheiben (43, 44) axial übereinanderliegend angeordnet sind.

12. Scharnier nach einem der Ansprüche 1 bis 11, **dadurch gekennzeichnet, dass** die beiden gegensinnigen Gleitflächen (45, 46) etwa innerhalb der gleichen 180-Winkelgrade der Höhenverstellschraube (15) angeordnet sind.

13. Scharnier nach einem der Ansprüche 1 bis 12, **dadurch gekennzeichnet, dass** das Unterteil (2) am vorderen Ende eine Ausklinkung (4) und am hinteren Ende einen Zapfen (6) aufweist, welche sich an zugeordneten Schrägen (5, 8) des Oberteils anlegen.

14. Scharnier nach einem der Ansprüche 1 bis 13, **dadurch gekennzeichnet, dass** das Unterteil bzw. Oberteil (2) mindestens eine Führungsnut (9; 11) aufweist, die mit einer zugeordneten Führungsnocke (10; 12) des Oberteils bzw. Unterteils zusammenwirkt und das Unterteil (2) und Oberteil (3) zueinander festlegen.

15. Scharnier nach einem der Ansprüche 1 bis 14, **dadurch gekennzeichnet, dass** eine Ausfallsicherung (13) in Form eines Lappens am Unterteil (2) angeordnet ist, der sich an einer zugeordneten Fläche (14) des Oberteil (3) anlegt.

16. Scharnier nach einem der Ansprüche 1 bis 15, **dadurch gekennzeichnet, dass** am vorderen Ende des Oberteils (3) seitliche Vertiefungen (21) angeordnet sind, in die zugeordneten Einhängenocken (28) der Stellplatte (27) eingreifen.

17. Scharnier nach einem der Ansprüche 1 bis 16, **dadurch gekennzeichnet, dass** am Oberteil (3) seitlichen Nocken (22) angeordnet sind, an welchen zugeordnete Einhängeschenkel der Stellplatte (27) eingreifen.

18. Scharnier nach einem der Ansprüche 1 bis 17, **dadurch gekennzeichnet, dass** am hinteren Ende des Oberteils (3) seitliche Einhängeschenkel (23) angeordnet sind, in welche zugeordnete Einhängeschenkel der Stellplatte (27) eingreifen.

19. Scharnier nach einem der Ansprüche 1 bis 18, **dadurch gekennzeichnet, dass** der Federbügel (33) einstückig aus der Stellplatte (27) so ausgeformt ist, dass dieser als federndes, rahmenartige Umrandung der Stellplatte (27) nach hinten abragt.

## Claims

1. Hinge, in particular furniture hinge, with a base plate (1), which can be fixed to a furniture body (29) and is configured in two parts, comprising a lower part (2) which can be fastened to the furniture body (29) and an upper part (3) which can be braced with the lower part, wherein, to fix and adjust the height of the upper part (3) on the lower part (2), a height-adjusting screw (15) is provided, which has an eccentric or cam disc (43), with an angle-dependent, radially changing slide face (45), which cooperates with a slide face (52) of an associated slide cam (49) of the upper part (3), **characterised in that** the height-adjusting screw (15) has a further eccentric or cam disc (44), the angle-dependent, radially changing slide face (46) of which cooperates with a slide face (53) of an associated further slide cam (50) of the upper part (3), the slide faces (45, 46) of the two eccentric or cam discs (43, 44) lying above one another in opposite directions.

2. Hinge according to claim 1, **characterised in that** the height-adjusting screw (15) also has a screw head (40) with a tool receiver.

3. Hinge according to claim 1 or 2, **characterised in that** the height-adjusting screw (15) also has a bolt-shaped part (41) at the free end opposing the screw head (40).

4. Hinge according to any one of claims 1 to 3, **characterised in that** the height-adjusting screw (15) in each case engages through a corresponding bore (16, 17) of the upper (3) and lower part (2) of the base plate (1) and is prevented from falling out by a screw base (42).

5. Hinge according to claim 4, **characterised in that** the screw base (42) is produced by a tumbling process of the bolt (41).

6. Hinge according to any one of claims 1 to 5, **characterised in that** each eccentric or cam disc (43, 44) also has a stop face (47, 48), which cooperates with a stop face (54, 55) of an associated slide cam (45, 50) of the upper part (3).

7. Hinge according to any one of claims 1 to 6, **characterised in that** the radius of the slide faces (45, 46) of the eccentric or cam discs (43, 44) continuously increases or decreases along the periphery of the height-adjusting screw (15) over an angle range of about 180°.

8. Hinge according to either of claims 6 or 7, **characterised in that** the stop faces (47, 48) extend approximately radially with respect to the longitudinal axis of the height-adjusting screw (15).

9. Hinge according to any one of claims 6 to 8, **characterised in that** the stop faces (47, 48) are provided in the region of the maximum radius of the slide faces (45, 46) of the eccentric or cam discs (43, 44).

10. Hinge according to any one of claims 1 to 9, **characterised in that** the change in radius of the slide faces (45, 46) of the eccentric or cam discs (43, 44) is in the range between 0 and approximately the amount of the radius of the bolt-shaped part (41).

11. Hinge according to any one of claims 1 to 10, **characterised in that** the eccentric or cam discs (43, 44) are arranged lying axially one above the other.

12. Hinge according to any one of claims 1 to 11, **characterised in that** the two opposing slide faces (45, 46) are arranged approximately within the same 180 angle degrees of the height-adjusting screw (15).

13. Hinge according to any one of claims 1 to 12, **characterised in that** the lower part (2) has a notch (4) at the front end and a peg (6) at the rear end, which rest on associated bevels (5, 8) of the upper part.

14. Hinge according to any one of claims 1 to 13, **characterised in that** the lower part or upper part (2) has at least one guide groove (9; 11), which cooperates with an associated guide cam (10; 12) of the upper part or lower part and fixes the lower part (2) and the upper part (3) to one another.

15. Hinge according to any one of claims 1 to 14, **characterised in that** a securing device (13) for preventing falling out is arranged in the form of a tab on the lower part (2), which tab rests on an associated face (14) of the upper part (3).

16. Hinge according to any one of claims 1 to 15, **characterised in that** lateral recesses (21), in which associated connecting cams (28) of the adjusting plate (27) engage, are arranged on the front end of the upper part (3).

17. Hinge according to any one of claims 1 to 16, **characterised in that** lateral cams (22), on which associated connecting legs of the adjusting plate (27) engage, are arranged on the upper part (3).

18. Hinge according to any one of claims 1 to 17, **characterised in that** lateral connecting legs (23), in which associated connecting legs of the adjusting plate (27) engage, are arranged on the rear end of the upper part (3).

19. Hinge according to any one of claims 1 to 18, **characterised in that** the spring clip (33) is formed in one piece from the adjusting plate (27) in such a way that the latter projects to the rear as a resilient, frame-like edging of the adjusting plate (27).

## Revendications

1. Charnière, en particulier charnière de meuble, comportant une plaque de base (1) qui est apte à être fixée à un corps de meuble (29) et qui est en deux parties, avec un élément inférieur (2) apte à être fixé au corps de meuble (29) et un élément supérieur (3) apte à être relié par serrage à l'élément inférieur, étant précisé qu'il est prévu, pour le blocage et le réglage en hauteur de l'élément supérieur (3) sur l'élément inférieur (2), une vis de réglage en hauteur (15) qui présente un excentrique ou une came (43) avec une surface de glissement (45) qui varie radialement en fonction de l'angle et qui coopère avec une surface de glissement (52) d'une came de glissement associée (49) de l'élément supérieur (3), **caractérisée en ce que** la vis de réglage en hauteur (15) présente un autre excentrique ou came (44) dont la surface de glissement (45), qui varie radialement en fonction de l'angle, coopère avec une surface de glissement (53) d'une autre came de glissement associée (50) de l'élément supérieur (3), les surfaces de glissement (45, 46) des deux excentriques ou cames (43, 44) étant superposées en sens inverse.

2. Charnière selon la revendication 1, **caractérisée en ce que** la vis de réglage en hauteur (15) présente par ailleurs une tête de vis (40) avec une empreinte pour outil.

3. Charnière selon la revendication 1 ou 2, **caractérisée en ce que** la vis de réglage en hauteur (15) présente par ailleurs un élément en forme de tige (41) à son extrémité libre opposée à la tête de vis (40).

4. Charnière selon l'une des revendications 1 à 3, **caractérisée en ce que** la vis de réglage en hauteur (15) traverse un perçage correspondant (16, 17) des éléments supérieur (3) et inférieur (2), respectivement, de la plaque de base (1), et est empêchée de tomber grâce à une base de vis (42).

5. Charnière selon la revendication 4, **caractérisée en ce que** la base de vis (42) est réalisée grâce à un écrasement par fluage radial de la tige (41).

6. Charnière selon l'une des revendications 1 à 5, **caractérisée en ce que** chaque excentrique ou came (43, 44) présente par ailleurs une surface de butée (47, 48) qui coopère avec une surface de butée (54, 55) d'une came de glissement (49, 50) de l'élément supérieur (3).

7. Charnière selon l'une des revendications 1 à 6, **caractérisée en ce que** le rayon des surfaces de glissement (45, 46) des excentriques ou cames (43, 44) va en augmentant ou en diminuant de manière continue le long de la circonférence de la vis de réglage en hauteur (15) sur une zone angulaire d'environ 180°.

8. Charnière selon l'une des revendications 6 ou 7, **caractérisée en ce que** les surfaces de butée (47, 48) s'étendent à peu près radialement par rapport à l'axe longitudinal de la vis de réglage en hauteur (15).

9. Charnière selon l'une des revendications 6 à 8, **caractérisée en ce que** les surfaces de butée (47, 48) sont prévues dans la zone du rayon maximal des surfaces de glissement (45, 46) des excentriques ou cames (43, 44).

10. Charnière selon l'une des revendications 1 à 9, **caractérisée en ce que** la variation de rayon des surfaces de glissement (45, 46) des excentriques ou cames (43, 44) se situe dans la plage située entre 0 et à peu près la valeur du rayon de l'élément en forme de tige (41).

11. Charnière selon l'une des revendications 1 à 10, **caractérisée en ce que** les excentriques ou cames (43, 44) sont superposés axialement.

12. Charnière selon l'une des revendications 1 à 10, **caractérisée en ce que** les deux surfaces de glissement en sens inverse (45, 46) sont disposées à peu près à l'intérieur des mêmes 180 degrés de la vis de réglage en hauteur (15).

13. Charnière selon l'une des revendications 1 à 12, **caractérisée en ce que** l'élément inférieur (2) présente un élément d'enclenchement (4), à son extrémité avant, et une saillie (6), à son extrémité arrière, qui s'appliquent contre des biseaux associés (5, 8) de l'élément supérieur.

14. Charnière selon l'une des revendications 1 à 13, **caractérisée en ce que** l'élément inférieur et l'élément supérieur (2) présentent respectivement au moins une rainure de guidage (9 ; 11) qui coopère avec une came de guidage associée (10 ; 12) de l'élément supérieur et de l'élément inférieur, respectivement, et qui bloque l'élément inférieur (2) et l'élément supérieur (3) l'un par rapport à l'autre.

15. Charnière selon l'une des revendications 1 à 14, **caractérisée en ce qu'**il est prévu une protection anti-détachement (13) sous la forme d'une patte, sur l'élément inférieur (2), qui s'applique contre une surface associée (14) de l'élément supérieur (3).

16. Charnière selon l'une des revendications 1 à 15, **caractérisée en ce qu'**il est prévu à l'extrémité de l'élément supérieur (3) des creux latéraux (21) dans lesquels entrent des cames d'accrochage (28) de la plaque de réglage (27).

17. Charnière selon l'une des revendications 1 à 16, **caractérisée en ce qu'**il est prévu sur l'élément supérieur (3) des cames latérales (22) sur lesquelles agissent des branches d'accrochage associées de la plaque de réglage (27).

18. Charnière selon l'une des revendications 1 à 17, **caractérisée en ce qu'**il est prévu à l'extrémité arrière de l'élément supérieur (3) des branches d'accrochage (23) dans lesquelles entrent des branches d'accrochage associées de la plaque de réglage (27).

19. Charnière selon l'une des revendications 1 à 18, **caractérisée en ce que** l'étrier élastique (33) est formé d'une seule pièce à partir de la plaque de réglage (27) de telle sorte qu'il dépasse vers l'arrière sous la forme d'un bord élastique en forme de cadre de la plaque de réglage (27).
